# EUROPÄISCHE PATENTSCHRIFT

(11) **EP 0 427 218 B1**
(45) Veröffentlichungstag und Bekanntmachung des Hinweises auf die Patenterteilung: **09.08.1995**
(21) Anmeldenummer: 90121252.2
(22) Anmeldetag: 07.11.1990
(51) Int. Cl.: D21F 5/04

(54) **Trocknungsvorrichtung**
Drying system
Système de séchage

(30) Priorität: 10.11.1989 AT 2581/89
(43) Veröffentlichungstag der Anmeldung: 15.05.1991
(73) Patentinhaber: Voith Sulzer Papiermaschinen GmbH, 89509 Heidenheim (DE)
(72) Erfinder: Brunnmair, Erwin, A-8045 Graz (AT); Luttenberger, Alfred, A-8045 Graz (AT); Pinter, Reinhard, Dr., A-8045 Graz (AT)

(56) Entgegenhaltungen:
- EP-A- 0 130 158
- WO-A-83/00514
- WO-A-87/06283
- WO-A-90/12151
- AT-B- 371 165
- DE-A- 2 355 397
- DE-A- 2 458 455
- DE-A- 3 819 391
- US-A- 4 000 035
- US-A- 4 677 762

## Beschreibung

Die Erfindung betrifft eine Trocknungsvorrichtung für mit hoher Geschwindigkeit bewegte Material-, insbesondere Papier- bzw. Faserstoffbahnen, die aus zweckmäßig einer Reihe von dampfbeheizten, insbesondere im wesentlichen auf derselben Horizontalebene befindlichen Zylindern und aus zweckmäßig einer Reihe von unbeheizten, etwa in Zwischenräumen dieser Zylinder befindlichen, insbesondere ebenfalls in einer entweder unterhalb oder oberhalb der vorerwähnten Horizontalebene angeordneten Horizontalebene gelagerten Umlenkwalzen besteht, deren Mantel perforiert und bzw. oder mit Nuten versehen ist, wobei eine Absaugung von Luft aus diesen Umlenkwalzen vorgesehen ist und wobei diese Zylinder und die Umlenkwalzen mit einer Einsiebbandbespannung ausgerüstet sind sowie die Materialbahn an den Zylindern zwischen deren Mantel und dem Siebband oder dergleichen liegt, während an den Umlenkwalzen das Siebband auf dem Mantel der Walzen und die Materialbahn außen am Siebband zu liegen kommt, wobei eine Luftblaseeinrichtung an den Umlenkwalzen mit gegen deren Mantel gerichteten Luftströmen vorgesehen ist.

Eine derartige Luftblaseeinrichtung ist aus der WO-A-8300514 bekannt.

In Mehrzylindertrockenpartien schnellaufender Papiermaschinen werden üblicherweise sogenannte Einsieb- oder Slalombespannungen verwendet, wobei endlose Siebbänder und damit die Papierbahnen über dampfbeheizte obere Zylinder und über ebenfalls beheizte untere Zylinder geführt werden. Dies gilt insbesondere für die erste(n) Trockengruppe(n), in manchen Fällen jedoch für die gesamte Trockenpartie von Papiermaschinen. An den unten angeordneten Zylindern liegt die Papierbahn außerhalb des Siebbandes und ist somit nicht mehr in direktem Kontakt mit dem Mantel dieser Zylinder selbst, so daß der Beitrag der unteren Zylinder zur Papiertrocknung entsprechend verringert ist. Außerdem entstehen durch die hohen Maschinengeschwindigkeiten starke Luftströmungen, die an mehreren Stellen die Papierbahn zum Abheben vom Siebband veranlassen, was zur Faltenbildung und zu Qualitätsnachteilen führt.

Bahnstabilisatoren bringen hier zwar eine Verbesserung; mit immer höher werdenden Maschinengeschwindigkeiten nehmen jedoch die Bahnführungsprobleme beachtlich zu. Aufgrund dieser Bahnführungsprobleme und der Tatsache der verminderten Trocknung an den vom Siebband umschlungenen unteren Zylindern wurden sehr schnell laufende Trockenpartien so ausgeführt, daß nur eine beheizte Zylinderreihe, z.B. die obere Zylinderreihe vorhanden ist, während die unteren Zylinder durch unbeheizte Leitwalzen kleineren Durchmessers ersetzt wurden. Diese Leitwalzen sind gelocht und zum Teil mit Rillen versehen, so daß man durch Absaugen von Luft aus diesen Walzen ein Vakuum bzw. einen Unterdruck erzeugen kann. Dieses Vakuum hält die Papierbahn am Trockensieb fest, so daß es nicht zu dem gefürchteten Bahnabheben und der Bildung von Falten kommen kann.

Diese bekannte Bauart weist große Vorteile in bezug auf die Bahnführung auf, sie hat jedoch in bezug auf die Trocknungsleistung entscheidende Nachteile: Durch den Wegfall der Beheizung der unteren Zylinder kommt es insgesamt zu einer Reduzierung der Trocknungsleistung und damit zu einer Vergrößerung der Trockenpartie für eine vorgegebene Produktionsleistung, was insgesamt zu einem höheren Investitions- und Platzbedarf für die Trocknung führt.

Die DE-OS 38 28 743 zeigt u.a. eine Trockengruppe eines Papiermaschinen-Mehrzylindertrockners der eingangs beschriebenen Art, bei der sowohl Umlenkwalzen, die den vorerwähnten Leitwalzen entsprechen, als auch oberhalb der Umlenkwalzen angeordnete kombinierte Blas-Saugkästen an einen Unterdruckerzeuger angeschlossen sind. Diese Blas-Saugkästen sind außerdem mit einem Druckerzeuger verbunden und haben Seitenflanken mit Düsenöffnungen, durch die Luft gegen die frei zwischen den Zylindern und den Umlenkwalzen geführten Siebband- und die Papierbahn-Trums unter Druck geblasen wird. Bei dieser bekannten Ausbildung wird zwar eine etwas verbesserte Trocknung durch das Trockensieb hindurch erreicht, weil insbesondere im Hinblick auf den innen am perforierten Mantel der Umlenkwalzen angelegten Unterdruck die Feuchtigkeitsabfuhr verbessert wird. Diese Verbesserung entspricht jedoch noch nicht ausreichend den Forderungen der Praxis. Der Verlust an Trocknungsleistung durch den Wegfall einer gesamten Zylinderreihe kann dadurch bei weitem nicht ausgeglichen werden.

Demgemäß liegt der Erfindung ein neues Konzept für eine schnellaufende Mehrzylindertrockenpartie zugrunde, das einerseits die gute und sichere Führung der Material-, insbesondere Papierbahn, gewährleistet und andererseits den Nachteil der nicht befriedigenden Trocknungsleistung vermeidet.

Die gesteckten Ziele werden gemäß der Erfindung, die von der eingangs geschliderten Trocknungsvorrichtung ausgeht, durch die Merkmale des kennzeichnenden Teils des Anspruchs 1 erreicht.. Unter Bewegungsspiel wird dabei ein geringer Abstand der dem Mantel der Umlenkwalze zugewandten Ausblasfläche dieser Laftblaseeinrichtung verstanden, der gerade noch mit Sicherheit das Durchbewegen des Siebbandes und der infrage kommenden Materialbahn im Spalt zwischen der Luftblaseeinrichtung und der sich mit dem Siebband bewegenden Umlenkwalze gestattet. Die Luftblaseeinrichtung wird hierbei vorzugsweise mit einer Abhebevorrichtung versehen, damit es beim Aufführen der Papierbahn bzw. bei einem Abriß zu keiner Verstopfung des Zwischenraums kommen kann. Dabei kann die Abhebevorichtung die Luftblaseeinrichtung ein- oder beidseitig ganz oder teilweise von der Zylinderoberfläche abheben. Es soll also ein gerade ausreichender Spalt werden, um die Blasleistung möglichst unvermindert auf die mit dem Siebband vorbeibewegte Materialbhan zur Wirkung zu bringen, um die Saugarbeit durch die Öffnungen bzw. in den Nuten der Umlenkwalze entsprechend zu unterstützen. Außerdem wir durch das Aufblasen heißer Luft direkt auf die Papierbahn ein starker Trocknungseffekt erzielt, durch den der Wegfall einer Zylinderreihe ganz oder teilweise kompensiert werden kann.

Hiermit ergibt sich auch eine gute und sichere Führung der Materialbahn im BEreich der Umlenkwalze. Letzteres wird gemäß der Ausgestaltung der Erfindung durch die Anordnung eines, insbesondere luftstrom- und damit materialbahnführenden Strömungseinbaues in den Zylinderzwischenräumen zwischen den Mänteln der (s) Zylinder(s) und der Umlenkwalze(n) an dem nicht vom Siebband berührten Teil des Mantels der Umlenkwalze entscheidend verbessert. Führung und Trocknungsleistung können erfindungsgemäß zusätzlich verbessert werden, wenn der Strömungseinbau dem jeweils benachbarten Siebbandtrum zugewandte vollständig geschlossene Seitenflanken aufweist sowie einen ungeteilten Innenraum besitzt, der mit einem Unterdruckerzeuger verbunden ist. Der Führungseffekt wird zusätzlich erfindungsgemäß verbessert, wenn der Abstand der Seitenflanken des Strömungseinbaues vom jeweils benachbarten Siebbandtrum in dessen Bewegungsrichtung gesehen, insbesondere stetig, zunimmt. Durch die damit zustandekommende diffusorartige Erweiterung des Luftstromes im Bereich der freien Materialbahn- bzw. Siebband-Trums gelingt es, die Luftströmungen im Bereich der frei bewegten Trums bzw. der freien Züge des Siebbandes bzw. der Materialbahn zu beherrschen und eine gute Führung der Materialbahn in diesem Bereich zu gewährleisten, insbesondere deren Abhebung vom Siebband weitestgehend zu vermeiden. In gleichem Sinn kann eine weitere erfindungsgemäße Verbesserung wirken, die darin besteht, daß der Strömungseinbau einen kleineren Abstand vom auf die Umlenkwalze auflaufenden Siebbandtrum als vom von dieser Walze ablaufenden Siebbandtrum hat.

Gemäß der Erfindung kann es zweckmäßig sein, die vom Siebband mitgeschleppte Luft zu begrenzen, um Überdruck und damit ein örtliches Abheben der Materialbahn zu vermeiden; dies kann dadurch erreicht werden, daß im Bereich des vom Mantel der zugeordneten Umlenkwalze abgewandten Rückens, insbesondere der Oberseite, des Strömungseinbaues eine in den Spalt zwischen Strömungseinbau und auf- und bzw. oder ablaufenden Siebbandtrum hineinreichende Luftabtrenneinrichtung bzw. Dichtung vorgesehen ist.

Die Absaugwirkung der Umlenkwalzen läßt sich erfindungsgemäß weiter verstärken, wenn der Strömungseinbau an der dem Mantel der zugeordneten Umlenkwalze zugewandten Seite an seinen Rändern gegenüber diesem Mantel abgedichtet wird. Materialbahnführung bzw. Absaugwirkung und Trocknungseffekt können erfindungsgemäß zusätzlich günstiger gestaltet werden, wenn die Umlenkwalze(n) von der Symmetrieebene der Zwischenräume der Zylinder zum auf die Umlenkwalze(n) auflaufenden Siebbandtrum hin verschoben angeordnet ist bzw. sind.

Eine weitere Erhöhung der Trocknungsleistung läßt sich erreichen, wenn an den dampfbeheizten Zylindern (eine) weitere Luftblaseeinrichtungen bzw. (ein) Blaskasten vorgesehen sind, die auch der Einbringung von Frischluft in die Trockenvorrichtung diesen und vorteilhaft (eine) Lufteinblasöffnung(en) besitzen, die sich im Zwischenraum zwischen benachbarten Zylindern auf der von der zugehörigen Umlenkwalze entfernten Seite nahe einem oder beiden Zylindern befindet bzw. befinden. In der Richtung Erhöhung der Trocknungsleistung wirkt auf die Ausbildung der dampfbeheizten Zylinder als Hochleistungsstahlzylinder nach der AT-PS 387 248 bzw. der österreichischen Patentanmeldung A 1512/87.

In der Praxis kann eine verschiedene Art der Führung der Luft im System günstig sein: Erfindungsgemäß kann es zweckmäßig sein, wenn die Luftblaseeinrichtungen für die Umlenkwalzen an einem luftführenden Kreislauf-System angeschlossen sind, das vom übrigen Belüftungssystem der Trockenvorrichtung getrennt ist. Es kann in anderen Fällen auch besser sein, wenn erfindungsgemäß für die Trockenvorrichtung ein gemeinsames Belüftungssystem vorgesehen ist, wobei der bzw. die Innenräum(e) des (der) Strömungseinbaues (-bauten) und die Umlenkwalze(n) gemeinsam an (einem) Unterdruckerzeuger angeschlossen sind sowie wenn die Luftblaseeinrichtung(en) sowie gegebenenfalls die weitere(n) Luftblaseeinrichtung(en) gemeinsam über eine Lufterhitzsungseinrichtung gespeist sind.

Im vorliegenden Fall ist es vorteilhaft, wenn nach der Erfindung der Durchmesser der unbeheizten mit einem Unterdruckerzeuger verbundenen Umlenkwalzen kleiner als der Durchmesser der dampfbeheizten Zylinder ist, z.B. der Durchmesser der Umlenkwalzen etwa 1000 - 1500 mm, der Durchmesser dieser Zylinder etwa 1800 mm beträgt.

Anhand schematischer Zeichnungen werden im folgenden Ausführungsbeispiele der Erfindung beschrieben. Fig. 1 zeigt eine Trockengruppe mit einer erfindungsgemäßen Luftblaseeinrichtung und einem erfindungsgemäßen Strömungseinbau, wobei die dampfbeheizten Zylinder höher als die Umlenkwalzen angeordnet sind. Fig. 2 gibt eine ähnliche Trocknungsvorrichtung wieder, wobei jedoch die Anordnung der Zylinder und der Umlenkwalzen umgekehrt ist. Hier wird auch eine Variante des Luftkreislaufs gezeigt. Fig. 3 veranschaulicht eine andere Ausführungsvariante mit einer zusätzlichen Luftblaseeinrichtung und einer weiteren Variante des Luftkreislaufs.

Die Fig. 4 und 5 lassen Ausbildungen erkennen, bei denen nur die erfindungsgemäße Luftblaseeinrichtung bzw. eine solche mit einer zusätzlichen Luftblaseeinrichtung im oberen Bereich der dampfbeheizten Zylinder vorgesehen sind.

Die Fig. 6 und 7 zeigen in einem zu den vorerwähnten Figuren vergrößerten Maßstab Details im Bereich der Umlenkwalzen, und zwar Figur 6 in Stirnansicht, Fig. 7 als Schnitt A-A durch die Fig. 6.

Im vorliegenden Fall handelt es sich um eine insbesondere erste Trockengruppe der Trockenpartie einer Papiermaschine, bzw. um einen Teil einer solchen Gruppe. Es geht um Einsiebbandführungsgruppen. Davor befindet sich bei praktischen Ausführungen die Pressenpartie der Papiermaschine. Die Material- bzw. Papierbahn wird zweckmäßig in geschlossener Führung von der Pressenpartie zur Trockenpartie befördert. Dahinter können bei Bedarf in der Trockenpartie eine oder mehrere Einsiebbandführungsgruppen - wie im folgenden dargestellt - vorgesehen sein, worauf bei Bedarf eine oder mehrere Zweisiebbandführungsgruppe(n) folgen können.

Anhand der Fig. 1 wird zunächst eine Trocknungsgruppe bzw. Trocknungsvorrichtung für mit hoher Geschwindigkeit bewegte Material-, insbesondere Papier- bzw. Faserstoffbahnen beschrieben, und zwar mit einer Anordnung mit oben liegenden Trockenzylindern 3 und unten liegenden Umlenkwalzen 2; sie gilt in entsprechender Form jedoch auch für die umgekehrte Anordnung nach Fig. 2 mit unten angeordneten Trockenzylindern 3, wobei es zweckmäßig sein kann, innerhalb einer Trockenpartie einen Teil der Trocknungsgruppen mit oben liegenden Zylindern nach Fig. 1 und einen Teil mit unten liegenden Zylindern nach Fig. 2 auszuführen.

Der Aufbau der Trockenpartie ist am Beispiel einer Trocknungsgruppe in Fig. 1 bzw. Fig. 2 dargestellt. Daraus ersieht man die oben liegenden, mit Dampf beheizten, aus den Materialien Gußeisen oder Stahl hergestellten Trockenzylinder 3, die entweder als Trockenzylinder normaler Bauart oder als Hochleistungszylinder ausgeführt sind. Solche Hochleistungstrockenzylinder sind in der AT-PS 387 248 und in der österreichischen Patentanmeldung A 1512/87 beschrieben. Hiermach weist ein mit einem Wärmeträgermedium, insbesondere Dampf, beheizter Zylinder für Papiermaschinen einen auf seiner Oberfläche mit einer Anzahl von vorzugsweise zueinander parallel und gegebenenfalls, insbesondere zum Teil, parallel zu seiner Achse verlaufenden Nuten versehenen metallischen Kernzylinder auf, und die Beheizung des Zylinders erfolgt durch Zufuhr des Wärmeträgermediums, insbesondere Dampf, in die Nuten. Die Nuten sind z.B. in die Oberfläche des Kernzylinders eingearbeitet, und unmittelbar auf den Kernzylinder ist metallisch berührend ein metallischer zylindrischer Außenmantel unter Bildung von Druckräumen zwischen diesem und dem Kernzylinder aufgezogen, insbesondere aufgeschrumpft, der an seinen Rändern mit dem Kernzylinder verschweißt sein kann, und die Nuten weisen über zumindest einen Teil ihrer Länge einen sich stetig - vorzugsweise gleichmäßig - verändernden Querschnitt auf.

Die unteren Umlenkungen des Siebbandes 15 bzw. der Material- bzw. Papierbahn 14 werden nicht wie in der Regel üblich durch Trockenzylinder, sondern Umlenk- bzw. Leitwalzen 2 gebildet, deren Durchmesser etwas kleiner als der der Trockenzylinder 3 ausgeführt wird. Typische Abmessungen sind z.B. 1800 mm Durchmesser für den Trockenzylinder 3 und 1000 - 1500 mm Durchmesser für die unten liegenden Umlenkwalzen 2. Diese Umlenkwalzen sind mit einer Absaugung 12 versehen und weisen einen perforierten, vorzugsweise gelochten Mantel 13 auf, so daß im Inneren der Walze 2 ein Vakuum bzw. Unterdruck entsteht und somit die Material- bzw. Papierbahn 14 bei deren unterer Umschlingung 14' durch diesen Unterdruck an der Umlenkwalze festgehalten wird. Die Perforation der Umlenkwalzen 2 kann ungleichmäßig über deren Mantelfläche verteilt sein. Insbesondere kann im Bereich des Materialbahnrandes eine größere Anzahl von Perforationsöffnungen bzw. Bohrungen als im Mittelbereich der Bahn bzw. des Walzenmantels vorhanden sein. Unterhalb dieser Umlenkwalzen ist eine Luftblaseinrichtung 1 angeordnet, die durch Aufblasen von heißer Luft auf die Material- bzw. Papierbahn 14, 14' eine intensive Trocknung in diesem Bereich bewirkt. Ddadurch wird die gegenüber einer konventionellen Trockenpartie - wegen der fehlenden Beheizung der Walzen 2 - reduzierte Trocknungsleistung ausgeglichen, bzw. es können sogar Steigerungen gegenüber einer konventionellen Trockenpartie erreicht werden. Die Materialbahn 14 wird im ganzen Bereich der Trocknungsgruppe durch das endlose, einzelne, in Schleifen hintereinander um die Zylinder 3 und die Umlenkwalzen 2 geleitete Siebband 15 geführt.

Der Verlust an Trocknungsleistung durch den Wegfall der sonst verwendeten dampfbeheizten unteren Zylinder könnte z.B. durch Erhöhung des Dampfdruckes in den Zylindern der oberen Reihe erreicht werden. Dies ist jedoch meist nicht möglich, da einerseits die Dampfdrücke von der Dampfversorgung her vorgegeben sind und andererseits der Dampfdruck aus sicherheitstechnischen Gründen begrenzt ist. Eine Abhilfe kann hier die Verwendung eines speziellen Hochleistungszylinders nach der AT-PS 387 248 bzw. der österreichischen Patentanmeldung A 1512/87 bieten, der auch bei geringeren Dampfdrücken eine höhere Leistung erbringen kann. Daher ist die Kombination eines derartigen Hochleistungszylinders mit der erfindungsgemäßen Trocknungseinrichtung besonders vorteilhaft.

Durch das Festhalten der Material-, insbesondere Papierbahn 14 infolge des Vakuums bzw. Unterdrucks auch an den unteren Umlenkwalzen 2 wird die Schrumpfung der Materialbahn 14, auch ihres Teiles 14' , behindert und kann nurmehr in einem kleinen Teil, in den sogenannten freien Trums bzw. Zügen 14'', 14''', erfolgen. Dies bringt in bezug auf die Material- bzw. Papierqualität und auf deren Gleichmäßigkeit über die gesamte Breite der Maschine entscheidende Vorteile.

Das Schrumpfen der Material-, insbesondere Papierbahn 14 erfolgt verstärkt in jenem Teil, in dem das Ausdampfen des Wassers stattfindet. Dies gilt also insbesondere für jenen freien Zug 14'', der anschließend an einen Trockenzylinder 3 bis zum Auftreffen auf die nächste Umlenkwalze 2 durchlaufen wird. Um nun die Schrumpfung in diesem Bereich zu reduzieren, ist es günstig, diesen freien Zug 14'' besonders kurz auszuführen, während der auf die Umlenkwalze 3 folgende freie Zug 14''' etwas länger sein kann.

Diese aus technologischen Gründen vorteilhafte Anordnung kann insofern erreicht werden, als die Umlenkwalze 2 nicht symmetrisch zwischen den Trockenzylindern 3, sondern etwas verschoben, entgegen der Maschinen- bzw. Materialbahnlaufrichtung (Pfeil 16!) angeordnet wird.

Oberhalb der gelochten Umlenkwalzen 2 ist ein Strömungseinbau 4 vorgesehen, der im wesentlichen zwei Zwecken dient: Einerseits wird dadurch ein Teil des nicht materialbahn- bzw. papierberührten Umfanges der gelochten Umlenkwalze 2 abgedeckt und somit das verstärkte Einsaugen von Luft in diesem Bereich verhindert. Dies hat den Vorteil, daß die eingesaugte Luftmenge stark reduziert wird und die Aufrechterhaltung des Vakuums bzw. Unterdrucks in den saugenden Umlenkwalzen 2 bei kleineren abgesaugten Luftmengen möglich ist, was insbesondere energetische Vorteile bringt.

Zwischen dem erwähnten Strömungseinbau 4 und den saugenden Umlenkwalzen 2 sind außerdem Dichtungen 8,8' angeordnet, um verstärkt das Eindringen von Luft zu verhindern. Dies kann entweder durch schaberähnliche Dichtleisten, durch Bürsten oder ähnliche Dichteinrichtungen erfolgen.

Der zweite Zweck dieses erfindungsgemäßen Strömungseinbaues 4 betrifft andererseits die Beherrschung der Luftströmungen im Bereich der freien Material- bzw. Papier-Trums 14'', 14''', (Züge) und somit die Führung der Material-, insbesondere Papierbahn 14 in diesem Bereich. Dazu sind vornehmlich einerseits die Abstände zwischen dem Strömungseinbau 4, d.h. zwischen dessen vollständig geschlossenen Seitenflanken 4', 4'' und dem Siebband 15 an dem nach unten laufenden und an dem nach oben laufenden freien trum bzw. Zug 15', 15'' unterschiedlich groß gewählt. Außerdem ist der Strömungseinbau 4 nicht parallel zum Trockensieb 15 bzw. 15' bzw. 15'' ausgeführt, sondern in einer schrägen Anordnung, so daß eine diffusorartige Erweiterung für den Luftstrom zustandekommt. An der Deckfläche 4''' des Strömungseinbaues 4 ist vorteilhaft für manche Einsatzfälle die Anordnung einer Abdichtung 9 gegen das Siebband 15' hin, z.B. in Form eines Bürstenbandes oder einer elastischen Abdichtung, vorgesehen. Durch diese Anordnung ist es möglich, die vom Siebband 15, 15' mitgeschleppte Luft zu begrenzen, so daß sich in jenem Teil, wo das Siebband und die Materialbahn auf die untere Umlenkwalze 2 auflaufen, kein Überdruck ergibt; ein solcher Überdruck könnte sonst zu einem örtlichen Abheben der Materialbahn 14 führen. Jener günstige Effekt wird noch dadurch unterstützt, daß ein Teil der Luft in dem vom Siebband 15 bzw. der Materialbahn 14 frei verbleibenden Teil der Umlenkwalze 2 eingesaugt wird, so daß sich kein störender Überdruck aufbauen kann.

Für jene Fälle, in denen die Absaugwirkung der Umlenkwalze 2 allein nicht ausreicht, ist erfindungsgemäß auch eine Absaugung aus dem Inneren des Strömungseinbaues 4 vorgesehen. Zu diesem Zweck besitzt der Strömungseinbau einen ungeteilten Innenraum, der mit einem Unterdruckerzeuger, insbesondere einem Ventilator, verbunden ist. Damit kann auch die zwischen Strömungseinbau 4 und Umlenkwalze 2 hindurchtretende Falschluft mitabgeführt werden, bzw. es ist eine einfachere Ausführung der Dichtungen 8,8' möglich, da entsprechende Leckluftmengen zugelassen werden können. In manchen Fällen wird man auf eine Abdichtung überhaupt verzichten können. Hier dient der gesamte Strömungseinbau 4 als Saugkasten.

Durch die Absaugung der Luft, sowohl aus den Umlenkwalzen 2, als auch aus dem gesamten, ungeteilten Strömungseinbau 4 ist es praktisch möglich, die gesamte, aus der Trockenpartie zu entfernende Abluft abzuführen, und es sind somit keine zusätzlichen Absaugeeinrichtungen an der Dunsthaube der Papiermaschine bzw. Siebpresse oder dergleichen erforderlich.

Zusammenfassend ist folgendes festzuhalten: Bevorzugt wird eine Kombination der Luftblaseinrichtung 1 und des Strömungseinbaues 4 an der saugenden Umlenkwalze 2. Günstig ist die Anordnung der Walze 2 nicht unterhalb der Mitte des Zwischenraumes zwischen jeweils zwei Trockenzylindern 3 sondern exzentrisch bzw. verschoben dazu. Vorteilhaft erfolgt die Anordnung des Strömungseinbaues 4 mit unterschiedlichen Abständen zum auflaufenden 15' und ablaufenden 15'' Trockensieb 15. Die Begrenzungswände 4', 4'' des Strömungseinbaues 4 verlaufen nicht parallel, sondern leicht schräg zum Trockensieb 15', 15'' in diesen Bereichen. Die Abdichtung 8, 8' zwischen Strömungseinbau 4 und Umlenkwalze 2 ist zu empfehlen. Die Luftabtrenneinrichtung 9 an der Oberkante des Strömungseinbaues 4 begünstigt die Materialbahnführung. Eine zusätzliche Absaugung 10 von Luft aus dem Strömungseinbau 4 (siehe auch Fig. 7!) begünstigt den Trocknungseffekt und die Materialführung. Die Kombination mit einer Luftblaseinrichtung 11 an den Zylindern 3 ist ebenfalls zu empfehlen. Die Kombination von Hochleistungsstahlzylindern mit saugenden Umlenkwalzen 2 und lufttechnischen Einrichtungen (z.B. Blaskästen 11 (Fig. 3) bzw. Blaskästen 18 (Fig. 5)) kann ebenfalls günstig sein.

Die Fig. 2 zeigt schematisch eine Trockengruppe, die im wesentlichen wie die in Fig. 1 dargestellte aufgebuat ist, allerdings mit einer um 180° gedrehten Anordnung, d.h. mit einer Zylinderreihe 3, deren Ebene unter der Ebene der Reihe der Umlenkwalzen 2 liegt. Die Strömungseinbauten 4 und die Lauftblaseeinrichtungen 1 sind entsprechend in ihrer Lage vertauscht. Gif. 2 läßt zusätzlich den Luftkreislauf erkennen, wozu auf die mit Pfeilen endenden Linienzüge verwiesen wird, wodurch die Luftbewegungen angedeutet sind. Mit 19 ist noch ein Lufterhitzer, mit 20, 21, 23 und 24 sind Ventilatoren und mit 22 ein Wärmetauscher bezeichnet. Wie ersichtlich ist, sind die Luftblaseeinrichtungen 1 für die Umlenkwalzen 2 an einem luftführenden Kreislauf-System angeschlossen, das vom übrigen Belüftungssystem der Trockenvorrichtung getrennt ist.

Die Fig. 3 zeigt eine weitere Variante, insbesondere hinsichtlich der Luftführung, deren Richtung wieder durch Pfeile verdeutlicht wurde. Eine zusätzliche Luftblaseeinrichtung 11 an einem dampfbeheizten Zylinder 3 ist hier vorgesehen. Ventilatoren 20, 23 und 24 sind wieder vorhanden, die je nach ihrer Aufgabe als Saug- bzw. Druckgebläse ausgeführt sind. Hier ist für die Trockenvorrichtung ein gemeinsames Belüftungssystem vorgesehen, wobei der bzw. die Innenräum(e) des (der) Strömungseinbaues (-bauten) 4 und die Umlenkwalze(n) 2 gemeinsam an (einem) Unterdruckerzeuger 24 angeschlossen sind sowie die Luftblaseeinrichtung(en) 1 sowie gegebenenfalls die weitere(n) Luftblaseeinrichtung(en) 11 gemeinsam über eine Lufterhitzungseinrichtung 19 gespeist sind.

Die Fig. 4 und 5 zeigen vereinfachte Anordnungen, wobei vor allem der Strömungseinbau fehlt. Die Luftblaseeinrichtungen 1 sind jedoch in beiden Anordnungen vorgesehen. Die übrigen vorhandenen Anlagenteile erhielten die gleichen Bezugszeichen wie die früheren Beispielsdarstellungen. Wie Fig. 5 zeigt, können im Bereich der oberen Zylinder 3 noch zusätzliche Trocknungseinrichtungen 18 angeordnet werden, wie z.B. spezielle Blaskästen, welche die Trocknung der Material- bzw. Papierbahn durch Aufblasen heißer Luft durch das Siebband 15 hindurch verstärken. Diese oben liegenden Blaskästen dienen gleichzeitig auch der Einbringung der Frischluft in die Trockenpatie. Mit 26 ist hier noch ein Sauggebläse, mit 27 ein Druckgebläse bezeichnet. Pfeile zeigen wieder die Luftbewegung an.

Fig. 6 zeigt einen vergrößerten Ausschnitt aus der Trockenpartie. Man erkennt darin insbesondere die Führung der Papierbahn 14 und des Trockensiebes 15 sowie den Strömungseinbau 4 bzw. dessen Begrenzungswände 4', 4'' und 4''' . Außerdem sind beispielhaft die Abdichtung 9 gegen das Siebband und die Abdichtungen 8, 8' gegen die Umlenkwalze 2 gezeigt.

Fig. 7 veranschaulicht den Schnitt A-A gemäß Fig. 6. Darin ist neben der Umlenkwalze 2 vor allem der Strömungseinbau 4 mit der Absaugung 10 und den Abdichtungen 8' schematisch gezeigt.

## Patentansprüche

1. Trocknungsvorrichtung für mit hoher Geschwindigkeit bewegte Material-, insbesondere Papier- bzw. Faserstoffbahnen (14), die aus, zweckmäßig einer Reihe von dampfbeheizten, insbesondere im wesentlichen auf derselben Horizontalebene befindlichen Zylindern (3) und aus zweckmäßig einer Reihe von unbeheizten etwa in Zwischenräumen dieser Zylinder (3) befindlichen, insbesondere ebenfalls in einer unterhalb oder oberhalb der vorerwähnten Horizontalebene angeordneten Horizontalebene gelagerten Umlenkwalzen (2) besteht, deren Mantel perforiert und bzw. oder mit Nuten versehen ist, wobei eine Absaugung von Luft aus diesen Umlenkwalzen (2) vorgesehen ist und wobei diese Zylinder (3) und die Umlenkwalzen (2) mit einer Einsiebbandbespannung ausgerüstet sind sowie die Materialbahn an den Zylindern zwischen deren Mantel und dem Siebband oder dergleichen liegt, während an den Umlenkwalzen das Siebband (15) auf dem Mantel der Walzen und die Materialbahn außen am Siebband (15) zu liegen kommt, wobei eine Luftblaseeinrichtung (1) an den Umlenkwalzen (2) mit gegen deren Mantel gerichteten Luftströmen vorgesehen ist,
**dadurch gekennzeichnet**,
daß die Luftblaseeinrichtung (1) den vom Siebband oder dergleichen berührten Mantel der Umlenkwalze (2) in dem von den Zylindern (3) abliegenden Abschnitt nur zum Teil und den vom Siebband oder dergleichen berührten Mantel der Umlenkwalze (2) in dem das Siebband und die Materialbahn zum folgenden Zylinder (3) führenden Teil ganz mit Bewegungsspiel umschlingt.

2. Trocknungsvorrichtung nach Anspruch 1, **gekennzeichnet durch** die Anordnung eines insbesondere luftstrom- und damit materialbahnführenden Strömungseinbaues (4) in den Zylinderzwischenräumen zwischen den Mänteln der(s) Zylinder(s) und der weitgehend im Bereich ihres vom Siebband oder dergleichen berührten Mantels von der Luftblaseeinrichtung mit Bewegungsspiel umschlungenen Umlenkwalze(n) (2) an dem nicht vom Siebband berührten Teil des Mantels der Umlenkwalze (2).

3. Trocknungsvorrichtung nach Anspruch 2, **dadurch gekennzeichnet**, daß der Strömungseinbau dem jeweils benachbarten Siebbandtrum zugewandte, vollständig geschlossene Seitenflanken aufweist sowie einen ungeteilten Innenraum besitzt, der vorteilhaft mit einem Unterdruckerzeuger verbunden ist.

4. Trocknungsvorrichtung nach Anspruch 2 oder 3, **dadurch gekennzeichnet**, daß der Abstand der Seitenflanken des Strömungseinbaues vom jeweils benachbarten Siebbandtrum in dessen Bewegungsrichtung gesehen insbesondere stetig zunimmt.

5. Trocknungsvorrichtung nach einem der Ansprüche 2 bis 4, **dadurch gekennzeichne**t, daß der Strömungseinbau einen kleineren Abstand vom auf die Umlenkwalze auflaufenden Siebbandtrum als vom von dieser Walze ablaufenden Siebbandtrum hat.

6. Trocknungsvorrichtung nach einem der Ansprüche 2 bis 5, **dadurch gekennzeichnet**, daß im Bereich des vom Mantel der zugeordneten Umlenkwalze abgewandten Rückens, insbesondere der Oberseite, des Strömungseinbaues eine in den Spalt zwischen Strömungseinbau und auf- und/oder ablaufendem Siebbandtrum hineinreichende Luftabtrenneinrichtung (9) bzw. Dichtung vorgesehen ist.

7. Trocknungsvorrichtung nach einem der Ansprüche 2 bis 6, **dadurch gekennzeichnet**, daß der Strömungseinbau an der dem Mantel der zugeordneten Umlenkwalze zugewandten Seite an seinen Rändern gegenüber diesem Mantel abgedichtet ist.

8. Trocknungsvorrichtung nach einem der Ansprüche 1 bis 7, **dadurch gekennzeichnet**, daß die Umlenkwalze(n) von der Symmetrieebene der Zwischenräume der Zylinder zum auf die Umlenkwalze(n) auflaufenden Siebbandtrum hin verschoben angeordnet ist bzw. sind.

9. Trocknungsvorrichtung nach einem der Ansprüche 1 bis 8, **dadurch gekennzeichnet**, daß an den dampfbeheizten Zylindern (3) (eine) weitere Luftblaseeinrichtung(en) (11) bzw. (ein) Blaskästen vorgesehen sind, die auch der Einbringung von Frischluft in die Trockenvorrichtung dienen und vorteilhaft (eine) Luftblasöffnung(en) besitzen, die sich im Zwischenraum zwischen benachbarten Zylindern auf der von der zugehörigen Umlenkwalze entfernten Seite nahe einem oder beiden Zylindern befindet bzw. befinden.

10. Trocknungsvorrichtung nach einem der Ansprüch 1 bis 9, **dadurch gekennzeichnet**, daß die dampfbeheizten Zylinder (12) als Hochleistungsstahlzylinder ausgeführt sind.

11. Trocknungsvorrichtung nach einem der Ansprüche 1 bis 10, **dadurch gekennzeichnet**, daß die Luftblaseeinrichtungen (1) für die Umlenkwalzen (2) an einem luftführenden Kreislauf-System angeschlossen sind, das vom übrigen Belüftungssystem der Trockenvorrichtung getrennt ist (Fig. 2).

12. Trocknungsvorrichtung nach einem der Ansprüche 1 bis 10, **dadurch gekennzeichnet**, daß für die Trockenvorrichtung ein gemeinsames Belüftungssystem vorgesehen ist, wobei der bzw. die Innenräum(e) des (der) Strömungseinbaues (-bauten) (4) und die Umlenkwalze(n) (2) gemeinsam an (einen) Unterdruckerzeuger (24) angeschlossen sind sowie daß die Luftblaseeinrichtung(en) (1) sowie gegebenenfalls die weitere(n) Luftblaseeinrichtung(en) (11) gemeinsam über eine Lufterhitzungseinrichtung (19) gespeist sind (Fig. 3).

13. Trocknungsvorrichtung nach einem der Ansprüche 1 bis 12, **dadurch gekennzeichnet**, daß die Luftblaseeinrichtung (1) ein- oder beidseitig ganz oder teilweise von der Zylinderoberfläche abhebbar ist.

14. Trocknungsvorrichtung nach einem der Ansprüche 1 bis 13, **dadurch** **gekennzeichnet**, daß der Durchmesser der unbeheizten, mit einem Unterdruckerzeuger verbundenen Umlenkwalzen (2) kleiner als der Durchmesser der dampfbeheizten Zylinder (3) ist, z.B. der Durchmesser der Umlenkwalzen (2) etwa 1000 - 1500 mm, der Durchmesser dieser Zylinder (3) etwa 1800 mm beträgt.

## Claims

1. Drying system for material webs, in particular paper or fibrous webs (14), which are moved at a high speed, which system consists advantageously of one row of steam-heated cylinders (3), which are essentially disposed in the same horizontal plane, and advantageously of one row of unheated deflector rollers (2), which are disposed approximately in spaces between these cylinders (3), are in particular also mounted in a horizontal plane lying below or above the above-mentioned horizontal plane and the shell of which is perforated and/or provided with grooves, wherein air is sucked out of these deflector rollers (2), these cylinders (3) and the deflector rollers (2) are provided with a single-screen belt covering, the material web lies between the shell of the cylinders and the screen belt or similar at the cylinders, while the screen belt (15) comes to lie on the shell of the rollers and the material web on the outside of the screen belt (15) at the deflector rollers, and an air blast device (1) with air streams directed at the shell of the deflector rollers (2) is provided at the latter, characterised in that the air blast device (1) only partly embraces the shell, which is contacted by the screen belt or similar, of the deflector roller (2) in the portion lying at a distance from the cylinders (3) and entirely embraces the shell, which is contacted by the screen belt or similar, of the deflector roller (2) in the part conveying the screen belt and the material web to the following cylinder (3) with clearance of motion.

2. Drying system according to claim 1, characterised by the arrangement of an, in particular, air stream- and thus material web-conveying flow fitting (4) in the spaces between the shells of the cylinder(s) and the deflector roller(s) (2), which is/are largely embraced by the air blast device with clearance of motion in the region of its/their shell which is contacted by the screen belt or similar, at the part of the shell of the deflector roller (2) which is not contacted by the screen belt.

3. Drying system according to claim 2, characterised in that the flow fitting comprises completely closed lateral flanks, which face the respective adjacent screen belt section, and an undivided interior space, which advantageously communicates with an underpressure generator.

4. Drying system according to claim 2 or 3, characterised in that the distance of the lateral flanks of the flow fitting from the respective adjacent screen belt section increases, in particular steadily, viewed in the direction of movement of the latter.

5. Drying system according to one of claims 2 to 4, characterised in that the distance between the flow fitting and the screen belt section running onto the deflector roller is smaller than the distance of this flow fitting from the screen belt section running off this roller.

6. Drying system according to one of claims 2 to 5, characterised in that an air separating device (9) or a seal, which extends into the gap between the flow fitting and the screen belt section running on and/or off, is provided in the region of the back, in particular the upper side, of the flow fitting which is distant from the shell of the associated deflector roller.

7. Drying system according to one of claims 2 to 6, characterised in that the flow fitting is sealed off from the shell of the associated deflector roller at its edges on the side which faces this shell.

8. Drying system according to one of claims 1 to 7, characterised in that the deflector roller(s) is/are arranged off-centre from the plane of symmetry of the spaces between the cylinders towards the screen belt section running onto the deflector roller(s).

9. Drying system according to one of claims 1 to 8, characterised in that (a) further air blast device(s) (11) or (a) blast box(es) is/are provided at the steam-heated cylinders (3), this/these also serving to introduce fresh air into the drying system and advantageously comprising (an) air blast opening(s) which is/are disposed in the space between adjacent cylinders near one or both cylinder(s) on the side which is remote from the associated deflector roller.

10. Drying system according to one of claims 1 to 9, characterised in that the steam-heated cylinders (12) are constructed as high-power steel cylinders.

11. Drying system according to one of claims 1 to 10, characterised in that the air blast devices (1) for the deflector rollers (2) are connected to an air-conveying circulation system, which is separated from the rest of the ventilation system of the drying system (Figure 2).

12. Drying system according to one of claims 1 to 10, characterised in that a common ventilation system is provided for the drying system, the interior space(s) of the flow fitting(s) (4) and the deflector roller(s) (2) being jointly connected to (an) underpressure generator(s) (24), and that the air blast device(s) (1) and, if applicable, the additional air blast device(s) (11) are jointly supplied via an air heating device (19) (Figure 3).

13. Drying system according to one of claims 1 to 12, characterised in that the air blast device (1) can be raised entirely or partly from the cylinder surface on one or both side(s).

14. Drying system according to one of claims 1 to 13, characterised in that the diameter of the unheated deflector rollers (2), which are connected to an underpressure generator, is smaller than the diameter of the steam-heated cylinders (3), e.g. the diameter of the deflector rollers (2) is approximately 1000 - 1500 mm, while the diameter of these cylinders (3) is approximately 1800 mm.

## Revendications

1. Dispositif de séchage de bandes de matière déplacées à grande vitesse, en particulier de bandes de papier ou d'une pâte fibreuse (14), qui est avantageusement constitué d'une série de cylindres (3) chauffés à la vapeur, se trouvant en particulier sensiblement sur le même plan horizontal et avantageusement d'une série de rouleaux de renvoi (2) non chauffés, se trouvant dans les espaces intermédiaires entre ces cylindres (3), montés en particulier aussi dans un plan horizontal situé au-dessus ou au-dessous du plan horizontal précité, rouleaux de renvoi dont l'enveloppe est perforée et/ou est pourvue de rainures, une aspiration d'air à partir de ces rouleaux de renvoi (2) étant prévue et ces cylindres (3) et les rouleaux de renvoi (2) étant équipés d'un tamis sans fin et la bande de matière se trouvant sur les cylindres, entre leur enveloppe et le tamis sans fin, tandis que sur les rouleaux de renvoi le tamis sans fin (15) se trouve sur l'enveloppe des rouleaux et la bande de matière à l'extérieur du tamis sans fin (15), un dispositif de soufflage d'air (1) étant prévu sur les rouleaux de renvoi (2) avec des flux d'air dirigés vers leur enveloppe, caractérisé
en ce que le dispositif de soufflage d'air (1) entoure en partie seulement l'enveloppe du rouleau de renvoi (2), en contact avec le tamis sans fin ou similaire, dans la portion éloignée des cylindres (3) et entoure totalement avec un jeu de déplacement l'enveloppe du rouleau de renvoi (2), en contact avec le tamis sans fin ou similaire, dans la partie guidant le tamis sans fin et la bande de matière vers le cylindre (3) suivant.

2. Dispositif de séchage selon la revendication 1, caractérisé par un accessoire d'écoulement (4) guidant en particulier le flux d'air et donc la bande de matière, prévu dans les espaces intermédiaires des cylindres, entre les enveloppes du(des) cylindre(s) et du(des) rouleau(x) de renvoi (2) entourés avec un jeu de déplacement par le dispositif de soufflage d'air, principalement dans la région de leur enveloppe en contact avec le tamis sans fin ou similaire, sur la partie de l'enveloppe du rouleau de renvoi (2) non en contact avec le tamis sans fin.

3. Dispositif de séchage selon la revendication 2, caractérisé en ce que l'accessoire d'écoulement présente des flancs latéraux totalement fermés, tournés vers le brin de tamis sans fin voisin, et possède un volume intérieur non partagé, qui communique avantageusement avec un générateur de dépression.

4. Dispositif de séchage selon la revendication 2 ou 3, caractérisé en ce que la distance entre les flancs latéraux de l'accessoire d'écoulement et le brin de tamis sans fin voisin, augmente en partie constamment, dans son sens de déplacement.

5. Dispositif de séchage selon l'une des revendications 2 à 4, caractérisé en ce que l'accessoire d'écoulement présente une plus petite distance par rapport au brin de tamis sans fin arrivant sur le rouleau de renvoi que par rapport au brin de tamis sans fin partant de ce rouleau.

6. Dispositif de séchage selon l'une des revendications 2 à 5, caractérisé en ce que dans la région du dos tourné à l'opposé de l'enveloppe du rouleau de renvoi correspondant en particulier de la face supérieure de l'accessoire d'écoulement, il est prévu un dispositif de séparation d'air (9) ou une garniture d'étanchéité, s'étendant dans la fente située entre l'accessoire d'écoulement et le brin de tamis sans fin arrivant et/ou partant.

7. Dispositif de séchage selon l'une des revendications 2 à 6, caractérisé en ce que l'accessoire d'écoulement est rendu étanche sur le côté tourné vers l'enveloppe du rouleau de renvoi correspondant, sur ses bords, par rapport à cette enveloppe.

8. Dispositif de séchage selon l'une des revendications 1 à 7, caractérisé en ce que le(s) rouleau(x) de renvoi est (sont) déplacé(s) du plan de symétrie des espaces intermédiaires des cylindres vers le brin de tamis sans fin arrivant sur le(s) rouleau(x) de renvoi.

9. Dispositif de séchage selon l'une des revendications 1 à 8, caractérisé en ce que sur les cylindres (3) chauffes à la vapeur sont prévus (un) d'autres dispositif(s) de soufflage d'air (11) ou un (des) caisson(s) de soufflage, qui servent aussi à introduire de l'air frais dans le dispositif de chauffage et qui possède(nt) avantageusement (un) des orifice(s) de soufflage d'air, qui se trouve(nt) dans l'espace intermédiaire compris entre des cylindres voisins, sur le côté éloigné du rouleau de renvoi correspondant, à proximité de l'un ou des deux cylindres.

10. Dispositif de séchage selon l'une des revendications 1 à 9, caractérisé en ce que les cylindres (12) chauffés à la vapeur sont des cylindres d'acier de haute performance.

11. Dispositif de séchage selon l'une des revendications 1 à 10, caractérisé en ce que les dispositifs de soufflage d'air (1) pour les rouleaux de renvoi (2) sont raccordés à un système de circuit de transport d'air, qui est séparé du reste du système d'aération du dispositif de séchage (figure 2).

12. Dispositif de séchage selon l'une des revendications 1 à 10, caractérisé en ce que pour le dispositif de séchage il est prévu un système d'aération commun, le ou les volume(s) intérieur(s) du (des) accessoire(s) d'écoulement (4) et le (les) rouleau(x) de renvoi (2) étant raccordés à (un) des générateurs de dépression (24) et en ce que le (les) dispositifs de soufflage d'air (1) ainsi qu'éventuellement l'autre (les autres) dispositif(s) de soufflage d'air (11) sont alimentés conjointement par un dispositif de chauffage d'air (19) (figure 3).

13. Dispositif de séchage selon l'une des revendications 1 à 12, caractérisé en ce que le dispositif de soufflage d'air (1) peut être soulevé sur un ou les deux côtés totalement ou partiellement de la surface des cylindres.

14. Dispositif de séchage selon l'une des revendications 1 à 13, caractérisé en ce que le diamètre des rouleaux d'envoi (2) non chauffés, reliés à un générateur de dépression, est inférieur au diamètre des cylindres (3) chauffés à la vapeur, par exemple le diamètre des rouleaux de renvoi (2) est compris entre 1 000 et 1 500 mm, le diamètre de ces cylindres (3) est environ égal à 1 800 mm.
